# EUROPÄISCHE PATENTSCHRIFT

(11) **EP 0 538 638 B1**
(45) Veröffentlichungstag und Bekanntmachung des Hinweises auf die Patenterteilung: **01.03.1995**
(21) Anmeldenummer: 92116332.5
(22) Anmeldetag: 24.09.1992
(51) Int. Cl.: B41F 21/12, B65H 9/06

(54) **Vorrichtung zur Vorderkantenausrichtung**
Device for front edge register
Dispositif pour le repérage du bord avant des feuilles

(30) Priorität: 22.10.1991 DE 4134767
(43) Veröffentlichungstag der Anmeldung: 28.04.1993
(73) Patentinhaber: Heidelberger Druckmaschinen Aktiengesellschaft, D-69115 Heidelberg (DE)
(72) Erfinder: Filsinger, Karl-Heinz, W-6908 Wiesloch 5 (DE); Gieser, Michael, W-6836 Oftersheim (DE)
(74) Vertreter: Stoltenberg, Heinz-Herbert Baldo

(56) Entgegenhaltungen:
- DE-A- 4 004 447
- DE-A- 4 004 461
- DE-C- 2 743 557
- US-A- 2 643 881

## Beschreibung

Die Erfindung betrifft eine Vorrichtung zur Vorderkantenausrichtung von Papierbogen mit zyklisch in eine Arbeitsposition bewegten Vordermarken.

Die DE-PS 27 43 557 zeigt eine Vordermarkenvorrichtung gemäß dem Oberbegriff des Patentanspruchs 1, bei der Vordermarkenhalter mit Hilfe eines Klemmstücks auf einer Vordermarkenwelle, über die die Schwenkbewegung der Vordermarken im Arbeitszyklus eingeleitet wird, befestigt sind. An jedem Vordermarkenhalter ist der Träger einer Vordermarke schwenkbar befestigt. Mit Hilfe eines am Träger angreifenden Stellmechanismus und einer zwischen Träger und Vordermarkenhalter wirksamen Druckfeder ist ein Verstellen der Vordermarkenposition möglich. Hierzu sollen die Träger mit den Vordermarken mit Hilfe der Stellmittel um den Schwenkpunkt so verschwenkt werden, daß sie die gewünschte Position einnehmen. Zur exakten Vorderkantenanlage der Papierbogen an den Vordermarken, müssen die zur Anlage herangezogenen Vordermarken untereinander genau ausgerichtet werden. Nach jeder Verstellung, beispielsweise bei Zu- und Abstellung einzelner Vordermarken beim Formatwechsel, müssen die zur Bogenausrichtung wirksamen Vordermarken ebenso wieder in eine Ausrichtelinie genau positioniert werden. Dies setzt bei dieser Vordermarkenvorrichtung großen Aufwand an hochauflösenden Justiermitteln voraus. Für jede Vordermarke wird ein gewaltiger baulicher Aufwand mit vielen Bauteilen betrieben. Die Justiermittel sind mit Rastpositionen versehen. Diese müssen untereinander höchstfein abgestimmt sein, damit die eine oder die andere Vordermarke nicht, noch verstärkt durch die Geometrie der hierzu durchgeführten Winkelschwenkung der Vordermarke, aus der Ausrichtelinie der Vordermarken nach vorn oder hinten etwas ausbricht. Eine exakte Vorderkantenausrichtung kann dann nicht mehr gewährleistet werden. Die Rastmittel unterliegen Setz- und Verschleißerscheinungen, unter denen die Wiederholgenauigkeit der Einstellungen leidet. Die Verstellung mit Hilfe so vieler Bauteile am Vordermarkenhalter ist zudem stark verschmutzanfällig, beispielsweise durch Papierstaub, so daß die Vordermarken einer erhöhten Gefahr von Funktionsstörungen unterliegen. Die hohe bewegte Masse der auf der Vordermarkenwelle vorgesehenen Bauteile bedingt im Arbeitsbetrieb mit zyklisch betätigter Vordermarkenwelle vor allen Dingen in hohen Geschwindigkeitsbereichen erhöhte Gefahr unerwünschter Schwingungserscheinungen.

Die DE-OS 40 04 447 zeigt eine Vordermarke an einem Vordermarkengrundkörper, der mit der Vordermarke arbeitszyklisch in eine Bogenanlageposition geschwungen wird. Die einzelnen Vordermarken werden in Bogenanlageposition von Druckfedern, die sich gegen die Vordermarkengrundkörper abstützen, gegen am Anlegetisch befindliche Anschläge angelegt.

Hierzu ist die Vordermarke gelenkig, beispielsweise mit Hilfe einer Blattfeder, am Vordermarkengrundkörper befestigt. Die Anschläge sind über ein Gestänge mit einem am Anlegetisch befestigten, nicht näher offenbarten Stellmechanismus verbunden.

Auch hier ist das Erhalten einer exakten Ausrichtelinie aufwendig. Die Fertigung der Anschläge muß ein exaktes Ausrichten ermöglichen. Auch leichtes Verkanten der verschiebbaren Anschläge in ihren Führungen beispielsweise durch Verschmutzung oder Verschleiß kann sich bereits negativ auf die Ausrichtelinie und somit auf die Ausrichtung des Papierbogens auswirken. Nach jeder Verstellung der Anschläge, beispielsweise beim individuellen Ab- und Anstellen einzelner Vordermarken bei Formatverstellungen, müssen immer wieder neue Justierungen durchgeführt werden. Die starre Vordermarkenfläche birgt die Gefahr des Verkantens der Vordermarke durch leichtes Kippen an der Unterkante des Anschlags bei nicht exakt eingestellter Endposition der Bewegung des Vordermarkenkörpers. Die große bewegte Masse der Vordermarke birgt trotz Dämpfung durch die gegenwirkende Druckfeder Schwingungsgefahren in sich.

Aufgabe der Erfindung ist es, mit geringem Aufwand eine Vorrichtung zur Ab- und Anstellung einzelner Vordermarken mit einfacher Vordermarkenausrichtung bei hoher Wiederholgenauigkeit der Ausrichtung zu schaffen.

Erfindungsgemäß wird diese Aufgabe durch eine Vorrichtung gemäß den Merkmalen von Anspruch 1 gelöst.

Die Anlagemittel werden nach dieser Lösung einmalig vor Inbetriebnahme exakt ausgerichtet. Ohne weiteren Aufwand wird somit eine genaue Anlagelinie einfach erzielt. Durch das Anlegen der Vordermarken mittels Kraftspeichern und die Trennung von Anlagemitteln und den Mitteln zum Abstellen ist eine unveränderte Anlagelinie auch nach häufiger Benutzung und nach häufig durchgeführten Ab- und Anstellvorgängen einzelner Vordermarken gewährleistet. Bei Verwendung eines gemeinsamen Anlegemittels für alle Vordermarken erübrigt sich auch die einmalige Ausrichtung mehrerer Vordermarken zueinander.

Die Gestaltung der Vordermarke aus eigenfederndem Material erlaubt eine besonders einfache Bauweise unter Verwendung weniger Bauteile. Die reduzierte Störungsanfälligkeit durch mögliche Verschmutzungen unterstreicht eine sichere Anlage auch im Dauerbetrieb, sowie geringen Wartungsaufwand.

Eine fertigungstechnisch besonders einfache Vorrichtung zur Vorderkantenausrichtung ist in Anspruch 3 dargestellt. Die Verwendung weniger Bauteile mit geringer schwingender Masse der Vordermarke ermöglicht eine von lästigen Schwingungen freie Vordermarkenanlage. Die Gestaltung des gemeinsamen Anlegemittels als ein einmalig exakt überarbeitetes Anlagelineal stellt dabei eine besonders einfache, fertigungstechnisch günstige bevorzugte Ausgestaltungsform dar.

Die erfindungsgemäßen Vorrichtungen gemäß den Merkmalen der Ansprüche 5 und 10 stellen besonders einfache und sichere Gestaltungen der Mittel zum Abstellen der Vordermarken aus ihrer Arbeitsposition dar.

Durch das Vorsehen der Mittel zum Abstellen am Anlegetisch wird die Vordermarke weder durch die Masse, noch durch die Kinematik der Abstellmittel in ihrer eigenen Bewegung gestört. Die Abstellmittel können baulich und funktionell einfach ausgeführt werden.

Merkmal von Anspruch 6 beinhaltet eine besonders sichere, fertigungstechnisch und funktionell einfache bevorzugte Ausgestaltungsform der Abstellanschläge.

Die Merkmale der Ansprüche 7 und 8 beinhalten besonders günstige Ausgestaltungsformen der Abstellanschläge.

Durch die Ausgestaltung der erfindungsgemäßen Vorrichtung gemäß dem Merkmal von Anspruch 9 ist eine Minimierung des zum Abstellen benötigten Bauaufwandes möglich.

Erfindungsgemäße Ausführungsbeispiele sind in den Fig. 1 bis 9 ausgeführt.

Dabei zeigen:
- Fig. 1: die Seitenansicht eines erfindungsgemäßen Ausführungsbeispiels im Überblick,
- Fig. 2: die Draufsicht auf die erfindungsgemäße Ausführungsbeispiels gemäß Fig. 1,
- Fig. 3: die Seitenansicht eines Ausführungsbelspiels mit Schieber,
- Fig. 4: weiteres erfindungsgemäßes Ausführungsbeispiel in Seitenansicht,
- Fig. 4a: mit Vordermarke in Ausrichteposition,
- Fig. 4b: mit Vordermarke in abgestellter Position,
- Fig. 5: weiteres Ausführungsbeispiel mit Schieber in Seitenansicht,
- Fig. 5a: Vordermarke in Ausrichteposition,
- Fig. 5b: Vordermarke in abgestellter Position
- Fig. 6: Ausführungsbeispiel mit Schraubenabstellung in Seitenansicht,
- Fig. 7: weiteres Ausführungsbeispiel mit Schraubenabstellung in Seitenansicht,
- Fig. 8: Ausführungsbeispiel mit Schieber in Seitenansicht,
- Fig. 9: Seitenansicht eines beispielsweisen Vordermarkenantriebs.

Fig. 1 zeigt einen Anlegetisch 1, einer Bogenoffsetdruckmaschine, über den nicht dargestellte Papierbogen von der rechten Seite der Darstellung mit ebenfalls nicht dargestellten Fördermitteln zur Vordermarke 5 gefördert werden. An den hierzu die Oberfläche des Anlegetischs 1 durchdringenden Bogenanlegekanten 7 der Vordermarken 5 werden die Papierbogen an ihrer Vorderkante ausgerichtet. Von Vorgreifern 18 werden die Papierbogen dann zum Bedrucken zu den Druckwerken einer Bogendruckmaschine weitergefördert.

Die Vordermarke 5 ist an einem Klemmteil 4 befestigt, das seinerseits auf der Vordermarkenwelle 3 festgeklemmt ist. Die Vordermarkenwelle 3 ist quer zur Bogenförderrichtung ausgerichtet und in den beiden Seitenteilen 2, von denen lediglich das rechte Seitenteil dargestellt ist, unterhalb der Tischplatte 1 drehbar gelagert. Zum zyklischen Auf- und Abschwingen der Vordermarke ist die Vordermarkenwelle 3 mit Antriebsmitteln, wie exemplarisch in Fig. 9 dargestellt, versehen.

Wie in Fig. 1 und 2 dargestellt, ist unterhalb der Tischplatte 1 der Vordermarke 5 in Bogenförderrichtung vorgeordnet ein in den Seitenteilen 2 befestigtes quer zur Bogenförderrichtung angeordnetes Anlagelineal 10 vorgesehen. Die der Vordermarke zugewandte Seite des Anlagelineals 10 ist mit einer Linealanschlagsfläche 16 versehen. Die Linealanschlagsfläche 16 ist in einem einzigen Arbeitsgang exakt überarbeitet.

Die Vordermarke 5 wird in ihrer Arbeitsposition mit Hilfe der Antriebsmittel für die Vordermarkenwelle 3 unter Vorspannung mit einem Anlegebereich 6 der Vordermarke 5 an die Linealanschlagsfläche 16 des Anlagelineals 10 zyklisch angelegt. Die Vordermarke 5 ist aus einer nach oben gebogenen Blattfeder vorzugsweise flacher Federkennlinie hergestellt, wodurch erreicht wird, daß beim Ausgleich von Fertigungsungenauigkeiten die Vorspannkräfte geringer differieren. Durch Gegenschwenken der Vordermarkenwelle 3 werden die Vordermarken 5 aus ihrer Anlegeposition mit ihrer Bogenanlegekante 7 oberhalb des Anlegetisches 1 in eine Position mit der Bogenanlegekante 7 unterhalb des Anlegetisches 1 wieder zyklisch abgeschwenkt.

Zum Abstellen einzelner Vordermarken aus ihrer Arbeitsposition ist im Unterteil der Tischplatte 1 oberhalb des Anlagelineals 10 jeder Vordermarke 5 vorgeordnet genau ein Schieber 8 in Bogenförderrichtung verschiebbar gelagert. Der Schieber 8 ist mit einer zur Vordermarke 5 weisenden Schieberanschlagsfläche 9 versehen.

Zum Abstellen einer Vordermarke 5 wird der ihr zugeordnete Schieber 8 in Bogenförderrichtung gesehen mit seiner Schieberanschlagsfläche 9 gesehen etwas über die Linealanschlagsfläche 16 hinausgeschoben. Die entsprechende Vordermarke 5 schlägt nach Hochschwenken der Vordermarken in deren Arbeitsposition zur Bogenausrichtung an die Schieberanschlagsfläche 9 und nicht an die Linealanschlagsfläche 16 an. Diese Vordermarke 5 kommt somit nicht in Anlage mit dem auszurichtenden Papierbogen. Zum Wiederanstellen dieser Vordermarke 5 wird der Schieber 8 wieder soweit zurückgeschoben, daß die Schieberanschlagsfläche 9 in Bogenförderrichtung bis hinter die Linealanschlagsfläche 16 zurücktritt. Die entsprechende Vordermarke 5 schlägt dann beim nächsten Hochschwenken der Vordermarken in deren Arbeitsposition mit ihrem Anlagebereich 6 an die Linealanschlagsfläche 16 an. Die entsprechende Vordermarke 5 nimmt dabei ihre exakt ausgerichtete Anlageposition zur Bogenausrichtung ein.

Im Ausführungsbeispiel von Fig. 1 ist ein Stellbolzen 12 drehbar in einer Durchgangsbohrung des Anlagelineals 10 gelagert. Der Stellbolzen 12 durchdringt mit Spiel eine konzentrisch zur Durchgangsbohrung des Anlagelineals 10 vorgesehene Durchgangsbohrung des Schiebers 8. Oberhalb des Schiebers 8 ist der Stellbolzen 12 mit einem exzentrisch zur Drehachse des Stellbolzens 12 in der Druchgangsbohrung des Anlagelineals 10 angeordneten Bolzenkopf 14 versehen, der den Stellbolzen 12 gegen ein Durchrutschen durch die Durchgangsbohrungen des Schiebers 8 und des Anlagelineals 10 verhindert. Unterhalb des Anlagelineals 10 ist der Stellbolzen 12 mittels eines Querbolzens 17 gegen Herausziehen gesichert. Dem exzentrischen Bolzenkopf 14 in Förderrichtung nachgeordnet ist der Schieber 8 parallel zur Achse des Stellbolzens 12 mit einer Anschlagfläche 19 für den Exzenterkopf 14 versehen. Der Bolzenkopf 14 ist mit einer Innenprofilierung zur Aufnahme eines Innensechskantschlüssels versehen.

Mit Hilfe des Innensechskantschlüssels kann beispielsweise durch ein Langloch 11 im Anlegetisch 1, der Stellbolzen in seiner Winkelposition verdreht werden. Zum Abstellen einer Vordermarke 6 wird der Stellbolzen dabei so verdreht, daß der exzentrische Bolzenkopf 14 mit seinem größeren von der Achse des Stellbolzens 12 ausgehenden Radiusbereich in Richtung Anschlagfläche 19 des Schiebers 8 verdreht wird. Hierdurch wird der Schieber 8 in Bogenförderrichtung verschoben. Wird der exzentrische Bolzenkopf 14 dagegen mit seinem von der Drehachse des Stellbolzens 12 ausgehenden kleineren Radiusbereich in Richtung Anschlagfläche 19 verdreht, entsteht ein Spiel 13 zwischen Bolzenkopf 14 und Anschlagfläche 19. Sobald die Vordermarke 5 in ihrem Arbeitszyklus in Arbeitsposition schwingt, schiebt die Vordermarke 5 den Schieber 8 zurück und schlägt selbst an der Linealanschlagsfläche 16 des Anlagelineals 10 an. Der Stellbereich des Stellbolzens- 12 ist durch zwei in der Unterseite des Anlagelineals 10 befestigte Anschlagsstifte 15 für den Ouerbolzen 17 begrenzt. Der Bolzenkopf 14 darf selbstverständlich in seiner Dimensionierung die Oberfläche des Anlagetischs 1 nicht durchdringen.

Es ist auch die zusätzliche Verwendung von die Rückstellung der Vordermarke verstärkenden Rückstellmitteln, beispielsweise einer Feder, denkbar.

Im Ausführungsbeispiel der Fig. 1 und 2 ist die Vordermarke 5 in ihrem vorderen Bereich gabelförmig mit den Vordermarkenfingern 5a und 5b ausgebildet, so daß Vorgreifer 18 die Gabelöffnung durchdringen können. Entsprechend sind auch Schieber 8 und Anlagelineal 10 mit Ausnehmungen für die Vorgreifer 18 versehen. Die Schieberanschlagsfläche 9 ist demgemäß mit zwei zu den Vordermarkenfingern 5a, 5b korrespondierenden Schieberanschlagsflächen 9a, 9b ausgebildet.

Im Schnitt A-A der Fig. 2 ist ein Schieber bei abgestellter Vordermarke im Schnitt B-B bei angestellter Vordermarke dargestellt.

Eine weitere Begrenzungsmöglichkeit des Stellwinkels des Stellbolzens 12 ist in Fig. 3 dargestellt. Der Stellbolzen 12 ist im Bereich der Durchdringung der Durchgangsbohrung des Anlagelineals 10 in einer Ebene senkrecht zur Drehachse des Stellbolzens 12 über einen begrenzten Winkelbereich mit einer Nut 20 versehen. In diese Nut 20 dringt eine Stellschraube 21 ein, die in einer mit einem Innengewinde, das mit dem Außengewinde der Stellschraube 21 korrespondiert, versehenen senkrecht zur Drehachse des Stellbolzens 12 ausgerichteten Durchgangsbohrung im Anlagelineal 10, welche in die Durchgangsbohrung für den Stellbolzen 12 mündet, eingedreht ist. Durch die Einstelltiefe der Begrenzungsschraube 21 und die Tiefe der Nut 20 wird hier der Stellbereich des Stellbolzens 12 begrenzt.

Der Querbolzen 17 kann in diesem Beispiel auch durch eine Begrenzungsscheibe ersetzt werden.

In den Fig. 4 und 5 sind Ausführungsbeispiele dargestellt, in denen der Schieber 8 unterhalb der Bogenanlegekante 7 im Anlagelineal 10 verschiebbar gelagert ist.

Im Ausführungsbeispiel von Fig. 5 ist zur Verstellung ein Stellbolzen 21 in einer Durchgangsbohrung im Anlagelineal 10 drehbar gelagert. Zur Verstellung des Schiebers 8 dringt ein Zapfen des Stellbolzens 21 in eine Durchgangsbohrung im Schieber 8 ein. Der eindringende Zapfen des Stellbolzens 21 ist mit einem zur Drehachse des Stellbolzens in der Durchgangsbohrung des Anlagelineals 10 exzentrischen Querschnitt ausgebildet. Auch hier kann mit Hilfe eines eine Durchgangsöffnung im Anlegetisch durchringenden Werkzeuges der Stellbolzen 21 in seiner Position verdreht werden. Hierdurch können die zur Anschlagfläche 19 des Schiebers 8 in der Durchgangsbohrung von der Drehachse des Stellbolzens 12 weisenden Querschnittsradien des exzentrischen Querschnitts 22 verändert werden. Bei Zunahme des Radius wird der Schieber zur Vordermarke hingeschoben, wie in Fig. 5b dargestellt. Bei Reduzieren dieses Radius kann der Schieber 8 durch die Vordermarke 6 wieder zurückgeschoben werden.

Im Ausführungsbeispiel von Fig. 4 ist dabei der Stellbolzen 21 durch eine Schraube 22 ersetzt, deren Gewinde mit einem in der Innenbohrung des Anlagelineals 10 vorgesehenen Innengewinde korrespondiert.

Fig. 6 und 7 zeigen schieberfreie Ausführungsformen.

In der Ausführungsform von Fig. 6 ist für jede Vordermarke 5 eine das Anlagelineal 10 in mit Innengewinde versehenen Durchgangsbohrungen durchdringenden Stellschraube 24 mit Zapfen vorgesehen. Außengewinde der Stellschraube 24 und Innengewinde der Durchgangsbohrung korrespondieren.

Die Stirnfläche 25 des Zapfens der Stellschraube ist als mit einer Anschlagfläche 26 der Vordermarke 5 korrespondierenden Anschlagfläche 25 ausgebildet. Mit Hilfe eines einfachen Werkzeugs, beispielsweise eines Innensechskantschlüssels, der durch die Durchgangsöffnung im Anlegetisch zur Betätigung der Stellschraube hindurchgeführt wird, kann die Schraube mit ihrer Anschlagsfläche 25 gegen die Anschlagsfläche 26 der Vordermarke axial verstellt werden, wodurch die Vordermarke 5 mit ihrer Bogenanlegekante 7 aus in der Arbeitsposition der Vordermarke 5 von der Bogenanlage abgestellt bzw. nach Zurückdrehen der Stellschraube 24 wieder zur Bogenanlage angestellt werden kann.

In Fig. 7 ist eine Ausführungsform dargestellt, bei der eine Stellschraube 27 durch eine Durchgangsöffnung in der Vordermarke 5 in eine mit einem Innengewinde versehene Sackbohrung des Klemmteils 4 eingeschraubt ist. Im angestellten Zustand der Vordermarke 5 ist dabei zwischen Kopf der Schraube 27 und Vordermarke 5, sowie zwischen Vordermarke 5 und Klemmteil 4 Spiel 28. Die Stellschraube kann mit Hilfe eines Werkzeuges durch Durchgangsöffnungen 11 im Anlegetisch 1 und im Anlegelineal 10 betätigt werden. Beim Zudrehen der Schraube wird das Spiel 28 zwischen Schraubenkopf und Vordermarke 5 überwunden, sodann die Vordermarke 5 aus ihrer Arbeitsposition abgestellt, bis maximal das Spiel 29 zwischen Vordermarke und Klemmteil überwunden ist. Abgestellte Vordermarken erzeugen hier kein Moment in der Vordermarkenwelle.

Im Ausführungsbeispiel von Fig. 8 ist eine Stellschraube 30 mit konusförmiger Spitze 31 in das Innengewinde einer Durchgangsbohrung im Anlagelineal 10 geschraubt. Zu jeder Vordermarke 5 ist auch hier ein Schieber 8 mit Schieberanschlagsfläche 9 im Anlagelineal 10 in Förderrichtung des Bogens verschiebbar gelagert. Der Schieber 8 ist mit einer konusförmigen Vertiefung 32 versehen, deren Öffnungswinkel dem der Spitze 31 der Stellschraube 30 entspricht. Der maximale Durchmesser der Vertiefung 32 ist dabei größer als der maximale in diesen eindingende Durchmesser der Spitze 31. Durch Eindrehen der Stellschraube 30 mit Hilfe eines durch eine Durchgangsöffnung 11 im Anlegetisch eingeführten Werkzeugs kommt es zur Anlage der vorderen Mantellinie der Kegelspitze 31 mit der vorderen Mantellinie der Vertiefung 32 im Schieber 8. Bei Weiterdrehen der Stellschraube 30 gleitet die vordere Mantellinie der Vertiefung 32 an der vorderen Mantellinie der Kegelspitze 31 entlang, wodurch sich der Schieber 8 unter Reduzierung des Spiels 33 zwischen hintere Mantellinie der Kegelspitze 31 und hintere Mantellinie der Vertiefung 32 reduziert, nach vorn. Der Schieber 8 wird dabei mit seiner Schieberanschlagsfläche 9 über die Vordermarkenlinie des Anlagelineals 10 in Bogenförderrichtung hinausgeschoben, wodurch die betroffene Vordermarke 5 beim Hochschwenken der Vordermarken 5 in ihre Arbeitsposition in einer abgestellten Position an der Schieberanschlagsfläche 9 anliegt. Bei zurückdrehen der Stellschraube 30 entsteht zwischen vorderer Mantellinie der Stellspitze 31 und vorderer Mantellinie der Vertiefung 32 Spiel. Beim nächsten zyklischen Anschlagen der betroffenen Vordermarke 5 an die Schieberanschlagsfläche 9 des Schiebers 8 wird dieser durch die Federkraft der Vordermarke 5 hinter die Anlegelinie des Anlegelineals 10 zurückgeschoben.

## Patentansprüche

1. Vorrichtung zur Vorderkantenausrichtung von Papierbogen mit zyklisch in eine Arbeitsposition bewegten Vordermarken (5) und mit Anlegemitteln (10), gegen die die Vordermarken (5) in Arbeitsposition mittels jeweils eines Kraftspeichers angelegt werden,
**dadurch gekennzeichnet,**
daß ein gemeinsames, exakt ausgerichtetes Anlegemittel (10) für alle Vordermarken (5) vorgesehen ist und daß von dem Anlegemittel (10) unabhängige Mittel (8) zum Abstellen einzelner Vordermarken (5) vorgesehen sind.

2. Vorrichtung nach Anspruch 1,
**dadurch gekennzeichnet,**
daß die Vordermarken (5) aus eigenfederndem Material bestehen.

3. Vorrichtung nach Anspruch 2,
**dadurch gekennzeichnet,**
daß die Vordermarken (5) geformte Blattfedern sind.

4. Vorrichtung nach Anspruch 1,
**dadurch gekennzeichnet,**
daß das gemeinsame Anlegemittel (10) ein exakt überarbeitetes Anlagelineal (10) ist.

5. Vorrichtung nach Anspruch 1,
**dadurch gekennzeichnet,**
daß die Mittel zum Abstellen einzelner Vordermarken (5) Abstellanschläge (9, 25) aufweisen, die mit Stellmitteln (12, 21, 23, 24, 30) versehen sind.

6. Vorrichtung nach Anspruch 5,
**dadurch gekennzeichnet,**
daß die Abstellanschläge (9) an Schiebern (8) vorgesehen sind, die unmittelbar oberhalb oder unterhalb der Anlegemittel gegenüber diesen verschiebbar gelagert sind.

7. Vorrichtung nach Anspruch 6,
**dadurch gekennzeichnet,**
daß die Stellmittel als in den zugehörigen Anlegemitteln (10) senkrecht zur Bogenförderrichtung drehbar gelagerte Bolzenkörper (12, 21, 23, 24) ausgebildet sind, wobei die Bolzenkörper (12, 21, 23, 24) in einem axialen Teilbereich einen exzentrisch zur Drehachse ausgebildeten Querschnitt aufweisen, der mit einem zwischen Bolzenkörper (12, 21, 23, 24) und Vordermarke (5) vorgesehenen Anschlag (19) des zugehörigen Schiebers (8) korrespondiert.

8. Vorrichtung nach Anspruch 6,
**dadurch gekennzeichnet,**
daß die Stellmittel im Anlagelineal (10) eingeschraubte Schrauben (30) sind, die mit einer konischen Spitze (31) ausgebildet sind und die mit konischen Vertiefungen (32) in den Schiebern (8) korrespondieren.

9. Vorrichtung nach Anspruch 5,
**dadurch gekennzeichnet,**
daß zu jeder Vordermarke (5) eine Schraube (24), in den Anlegemitteln (10) eingeschraubt ist, wobei durch Verdrehen der Schraube (24) ein Anschlag (25) in deren Endbereich in Wirkverbindung mit der zugeordneten Vordermarke (5) tritt.

10. Vorrichtung nach Anspruch 1 oder 5,
**dadurch gekennzeichnet,**
daß die Mittel zum Abstellen am Anlegetisch (1) vorgesehen sind.

## Claims

1. Apparatus for the leading-edge alignment of sheets of paper, having front lays (5) which are moved cyclically into an operating position and having abutment means (10) against which the front lays (5), in the operating position, are rested by means of an energy store in each case, characterized in that provision is made for a common, precisely aligned abutment means (10) for all the front lays (5), and in that provision is made for means (8) which are independent of the abutment means (10) and are intended for distancing individual front lays (5).

2. Apparatus according to Claim 1, characterized in that the front lays (5) consist of an inherently resilient material.

3. Apparatus according to Claim 2, characterized in that the front lays (5) are shaped leaf springs.

4. Apparatus according to Claim 1, characterized in that the common abutment means (10) is a precisely worked abutment rule (10).

5. Apparatus according to Claim 1, characterized in that the means for distancing individual front lays (5) exhibit distancing stops (9, 25) which are provided with adjustment means (12, 21, 23, 24, 30).

6. Apparatus according to Claim 5, characterized in that the distancing stops (9) are provided on slides (8) which are mounted directly above or beneath the abutment means, such that they can be displaced with respect to the latter.

7. Apparatus according to Claim 6, characterized in that the adjustment means are designed as bolt bodies (12, 21, 23, 24) which are mounted such that they can rotate in the associated abutment means (10) perpendicularly with respect to the sheet-conveying direction, said bolt bodies (12, 21, 23, 24) having, in an axial sub-region, a cross-section which is eccentric with respect to the axis of rotation and corresponds with a stop (19) which is provided between bolt body (12, 21, 23, 24) and front lay (5) and belongs to the associated slide (8).

8. Apparatus according to Claim 6, characterized in that the adjustment means are screws (30) which are screwed in the abutment rule (10), are designed with a conical tip (31) and correspond with conical depressions (32) in the slides (8).

9. Apparatus according to Claim 5, characterized in that, for each front lay (5), a screw (24) is screwed in the abutment means (10), rotation of the screw (24) resulting in a stop (25), in the end region thereof, coming into operative connection with the associated front lay (5).

10. Apparatus according to Claim 1 or 5, characterized in that the distancing means are provided on the feed table (1).

## Revendications

1. Dispositif pour l'alignement du bord avant de feuilles de papier au moyen de taquets frontaux (5) qui sont placés cycliquement dans une position de travail, et des moyens de marge (10) contre lesquels les taquets frontaux (5) sont appuyés dans la position de travail, chacun au moyen d'un accumulateur de force,
caractérisé
en ce qu'il est prévu un moyen de marge commun (10), aligné avec précision, pour tous les taquets frontaux (5) et en ce qu'il est prévu des moyens (8), indépendants du moyen de marge (10), pour écarter individuellement les taquets frontaux (5).

2. Dispositif selon la revendication 1,
caractérisé
en ce que les taquets frontaux (5) sont faits d'une matière possédant une élasticité propre.

3. Dispositif selon la revendication 2,
caractérisé
en ce que les taquets frontaux (5) sont des ressorts lames en forme.

4. Dispositif selon la revendication 1,
caractérisé
en ce que le moyen de marge commun (10) est une règle d'appui (10) usinée avec précision.

5. Dispositif selon la revendication 1,
caractérisé
en ce que les moyens servant à écarter individuellement les taquets frontaux (5) présentent des butées d'écartement (9, 25) qui sont munies de moyens de réglage (12, 21, 23, 24, 30).

6. Dispositif selon la revendication 5,
caractérisé
en ce que les butées d'écartement (9) sont prévues sur des coulisseaux (8) qui sont montés directement au-dessus et au-dessous des moyens de marge et qui peuvent coulisser par rapport à ces moyens.

7. Dispositif selon la revendication 6,
caractérisé
en ce que les moyens de réglage sont constitués par des corps de broches (12, 21, 23, 24) tourillonnant dans les moyens de marge (10) correspondants, perpendiculairement à la direction du transport des feuilles, les corps de broches (12, 21, 23, 24) présentant dans une région partielle axiale une section qui est excentrique par rapport à l'axe de rotation, et qui correspond à une butée (19) du coulisseau (8) correspondant qui est prévue entre le corps de broche (12, 21, 23, 24) et le taquet frontal (5).

8. Dispositif selon la revendication 6,
caractérisé
en ce que les moyens de réglage sont des vis (30) vissées dans la règle d'appui (10), qui sont munies d'une pointe conique (31) et qui correspondent à des cavités coniques (32) ménagées dans les coulisseaux (8).

9. Dispositif selon la revendication 5,
caractérisé
en ce que, pour chaque taquet frontal (5), une vis (24) est vissée dans les moyens de marge (10), cependant qu'en tournant la vis (24), une butée (25) prévue dans sa région terminale entre en liaison de coopération avec le taquet frontal (5) correspondant.

10. Dispositif selon la revendication 1 ou 5,
caractérisé
en ce que les moyens d'écartement sont prévus sur la table de marge (1).
